# EUROPÄISCHE PATENTSCHRIFT

(11) **EP 0 144 925 B1**
(45) Veröffentlichungstag und Bekanntmachung des Hinweises auf die Patenterteilung: **01.03.1989**
(21) Anmeldenummer: 84114513.9
(22) Anmeldetag: 30.11.1984
(51) Int. Cl.: B65D 83/00

(54) **Verpackungssystem**
Packaging system
Système d'emballage

(30) Priorität: 08.12.1983 DE 3344345
(43) Veröffentlichungstag der Anmeldung: 19.06.1985
(73) Patentinhaber: Henkel Kommanditgesellschaft auf Aktien, 40191 Düsseldorf (DE)
(72) Erfinder: vom Hofe, Dieter, D-5000 Köln 71 (DE); Künzel, Werner, D-4018 Langenfeld (DE); Vierkötter, Peter, D-5090 Leverkusen 3 (DE); Meyer, Klaus, D-4040 Neuss 1 (DE); Konkel, Siegfried, D-4000 Düsseldorf 13 (DE); Herchenhahn, Günter, D-4049 Rommerskirchen 1 (DE); Fläming, Otto, D-4000 Düsseldorf 13 (DE); Weiss, Volker, D-4018 Langenfeld (DE)

(56) Entgegenhaltungen:
- EP-A- 0 083 802
- CH-A- 539 551
- DE-A- 1 927 348
- FR-A- 749 894
- FR-A- 775 288
- FR-A- 823 413
- FR-A- 2 250 343
- FR-A- 2 516 482
- GB-A- 815 222
- US-A- 1 556 437
- US-A- 2 129 119
- US-A- 3 248 156
- US-A- 4 456 134

## Beschreibung

Die Erfindung richtet sich auf ein Verpackungssystem bestehend aus einem Produktbehälter - insbesondere Einwegbehälter - für schütt-, fließ-oder streichfähiges Material mit im wesentlichen rohrförmiger. in Rohrlängsrichtung flexibler Wandung und aus einer zum Aufnehmen des Produktbehälters ausgebildeten Anwendungshilfe, wobei die rohrförmige Wandung des Produktbehälters als in Rohrlängsrichtung zu stauchender bzw. zu dehnender Faltenbalg ausgebildet ist, der Behälter an einem Rohrlängsende einen Ein- und/oder Auslaßhals mit umlaufend radial vorspringendem Kragen sowie zwischen Kragen und Faltenbalg im wesentlichen umlaufend eingezogener Kehlung besitzt, die Anwendungshilfe aus einem rohrförmigen Körper mit einer mit einem Verschlußstück abzudeckenden Deckelfläche bzw. Stirnwand an einem Rohrlängsende und aus einem der Stirnwand gegenüberliegenden, in Rohrlängsrichtung verschiebbar gelagerten Kolben besteht, die Stirnwand eine zentrale Durchbrechung eines lichten Durchmessers zwischen dem Durchmesser der Kehlung und demjenigen des Kragens besitzt und dem der Stirnwand gegenüberliegenden Boden des Faltenbalgs am rohrförmigen Körper eine Einrichtung zum Vorbringen des Kolbens in Rohrlängsrichtung zugeordnet ist.

Ein derartiges Verpackungssystem ist aus der FR-A-2 516 482 bekannt. Dieses Verpackungssystem weist jedoch den Nachteil auf, daß dort der Faltenbalg noch relativ materialintensiv, d.h. relativ dickwandig, zumindest im Bereich des den Kolben tragenden Schraubgewindes sowie im Bereich des Kragens und der Kehlung, ausgebildet sein muß, um ohne Vedrehung des Faltenbalges den Kolben aufschrauben sowie den Faltenbalg sicher in dem Behälter klemmend festhalten zu können. Desweiteren ist hiebei keine Verdrehtsicherung vorgesehen, so daß der Faltenbalg bei Aufschrauben des Kolbens mitgedreht werden kann oder aber der Kragen und die Kehlung müssen so präzise und so stabil ausgeführt sein, daß sie ein ausreichendes Festklemmen des Faltenbalges in dem Behälter gewährleisten. Auch ist diesem Stand der Technik nur ein axial stauchbarer Faltenbalg zu entnehmen.

Die Kosten von aus Kunststoff bestehenden Verpackungen werden in der Regel zu mehr als 50% von den Materialkosten bestimmt. Für Massenprodukte, z.B. Milch. wurden daher extrem leichtgewichtige Beutelverpackungen aus Kunststoff entwickelt. Eine andere preiswerte Verpackungsart ist der sogenannte Faltenbalgbehälter, wie er z. B. im DE-U-8 233 673.3 beschrieben wird. Die Beutel-und Faltenbalg-Verpackungstypen erfordern nur einen relativ geringen Materialaufwand, außerdem nehmen sie vor dem Befüllen sowie nach dem Entleeren ein nur geringes Volumen ein, so daß der Transport der leeren Verpackung und die Abfallbeseitigung entsprechend geringe Probleme mit sich bringen. Die Forminstabilität bringt aber den Nachteil einer schlechten Handhabbarkeit mit sich, so daß diese Verpackungstypen nur schwierig gezielt zu entleeren. wieder zu verschließen oder zum genauen Produktdosieren zu verwenden sind. Aus diesem Grunde werden, beispielsweise bei der Milchverpackung, insbesondere wiederverwendbare Einstell- und Ausgießhilfen, geliefert.

Ein weiteres Problem speziell bei Verpackungen für höher viskose und pastöse Produkte bereitet die im allgemeinen unzureichende oder mühevolle Restentleerung, z. B. bei Abtönfarben enthaltenden Tuben. Der Anwender muß viel Kraft, Geschick und Zeit aufbringen, um die jeweilige Verpackung auch nur annähernd vollständig zu entleeren.

Der Erfindung liegt die Aufgabe zugrunde, ein Verpackungssystem mit einem hinsichtlich Material- und Leertransportkosten wenig aufwendigen. problemlos weitgehend vollständig zu entleerenden Produktbehälter und eine zugehörige Anwendungshilfe mit den dem jeweiligen Einsatzzweck entsprechenden Kupplungs-, Füll- und Entleerungsmitteln zu schaffen.

Diese Aufgabe wird bei einem gattungsgemäßen Verpackungssystem dadurch gelöst, daß der Behälter aus einem Vorformling, insbesondere in Form eines extrudierten Schlauches, mit einem Außendurchmesser höchstens so groß wie der Außendurchmesser des Halsteiles des Produktbehälters hergestellt ist, das Durchmesserverhältnis des Außendurchmessers des Halsteiles zum Außendurchmesser des aus dem Vorformling geformten, in verschiedenen Radialebenen unab- 'hängig vom Durchmesser- abgesehen vom Halsteil - überall eine im wesentlichen gleiche Wandstärke aufweisenden Faltenbalges aber einen Wert zwischen 1:2 und 1:3 aufweist und in der Kehlung zwischen Kragen und Faltenbalg eine Drehsicherung, insbesondere in Form eines Mehrkants, angeformt ist sowie der dem Auslaßhals gegenüberliegende Boden des Produktbehälters als Anlagefläche zum Anpressen des in der zugehörigen Anwendungshilfe verschiebbaren Kolbens ausgebildet und durch Einkrempeln der unter Balgstücke der Form des Kolbens entsprechend gewölbt ist.

Verbesserungen und weitere Ausgestaltungen der Erfindung werden in den Unteransprüchen beschrieben.

Durch die Erfindung wird ein Verpackungssystem geschaffen, bei dem der Produktbehälter sehr dünnwandig mit einer gleichmäßigen Wandstärkenverteilung über den gesamten Faltenbalg ausgebildet ist, was dem Produktbehälter besondere abfüll-, verpackungs- und anwendungstechnische Vorteile zukommen läßt. Der Produktbehälter hängt sich bei kragenaufgehängter Position beim Füllen durch das einströmende Produktgewicht wegen der gleichmäßigen Dünnwandigkeit aus, und der Faltenbalg erhält ein entsprechend großes Fassungsvermögen. Das ist insbesondere beim Abfüllen von schäumenden Produkten von besonderem Vorteil, läßt hohe Abfüllgeschwindigkeiten zu und erspart die bei starren Behältern erforderliche konstruktive Zugabe eines zusätzlichen Füllvolumens von ca. 10%. Weiterhin gewährleistet die vorgesehene Drehsicherung ein problemloses Festlegen des dünnwandigen Faltenbalges in den Produktbehälter.

Die Merkmale in bezug auf die Außendurchmesserverhältnisse von Halsteilvorformling beziehungsweise Halsteil- und Faltenbalgbereich stellen sicher, daß ein sehr dünnwandiger Faltenbalg erhalten wird, dessen Wandstärke am Umfang relativ gleichmäßig ist und im Boden flexibel bleibt, während das Halsteil dickwandig und stabil wird.

Der Materialeinsatz für die, insbesondere aus Kunststoff bestehenden, Verpackungen sowie der Raumbedarf für Fracht und Lagerung von Leer-Emballagen wird gegenüber bisher eingesetzten eigenstabilen Einzelverpackungen um etwa ²/₃ bzw. ³/₄ verringert. Diese Vorteile werden vor allem dadurch erreicht, daß bestimmte Verpakkungsmerkmale, z.B. die Stabilität und Handhabbarkeit, von der einzelnen Einweg-Verpackung auf die vorzugsweise wiederzuverwendende Anwendungshilfe verlagert werden. Das erfindungsgemäße Verpackungssystem bietet auch die Möglichkeit einer hervorragenden Restentleerung der Faltenbalgbehälter selbst bei schlecht fließenden oder pastösen Produkten. Weiterhin können durch die Erfindung unter Ausnutzung der in Faltenbalgbehältern liegenden Möglichkeiten neue Märkte erschlossen werden; in Frage kommt beispielsweise der Einsatz für Rohrreiniger mit Pump-Verpackung oder als Konzentratbehälter, der nach Auffüllen. z. B. mit Wasser, zu einem entsprechend großvolumigen Normal-Produktbehälter wird. Durch die Erfindung lassen sich bequem zu handhabende Verpackungssysteme für Haushalt. Hobby, Handwerk und Industrie schaffen, die mit umweltfreundlichen und preiswerten Nachfülleinheiten zu bestücken sind.

Anhand der schematischen Darstellung von Ausführungsbeispielen werden Einzelheiten der Erfindung erläutert. Es zeigen:
Fig. 1 einen Faltenbalgbehälter in Seitenansicht, teilweise im Schnitt;
Fig. 2 und 3 den Faltenbalgbehälter von Fig. 1 in aufgehängter und zusammengepreßter Form;
Fig. 4 einen Schnitt eines durch einen Kolben zusammengepreßten Faltenbalgbehälters;
Fig. 5 und 6 alternative Ausführungsformen von Kopf- und Bodenteil des Faltenbalgbehälters nach Fig. 1;
Fig. 7 einen zum Faltenbalgbehälter nach Fig. 6 passenden Kolben;
Fig. 8 einen Faltenbalgbehälter mit Applikationsspitze;
Fig. 9 einen Faltenbalgbehälter mit Weithalsöffnung;
Fig. 10 und 11 eine Zweikomponenten-Faltenbalg-Verpackung mit zugehörigem Kolben;
Fig. 12 eine Anwendungshilfe teilweise im Schnitt für einen der Faltenbalgbehälter;
Fig. 13 den Ausschnitt einer Seitenansicht der Anwendungshilfe nach Fig. 12;
Fig. 14 und 15 eine Seitenansicht und eine Ansicht von unten einer Anwendungshilfe mit Zahnrad-Kolbenvortrieb;
Fig. 16 bis 19 eine Anwendungshilfe mit Kolbe"- vortrieb durch Daumendruck in verschiedenen Ansichten und Schnitten;
Fig. 20 und 21 eine als Blisterverpackung ausgebildete Anwendungshilfe:
Fog. 22 und 23 eine als Faltschachtel ausgeb,1- dete Anwendungshilfe; und
Fig. 24 bis 26 Anwendungshilfen für hochviskose Produkte.

Anhand der Fig. 1 bis 11 werden Faltenbalgbehälter der verschiedenen Ausführungsvarianten sowie unterschiedlichen Anwendungsmöglichkeiten und zugehörige, zu den nachfolgend erläuterten Anwendungshilfen gehörende Kolben für die Restentleerung beschrieben. Die Anwendungshilfen selbst werden anhand der Fig. 12 bis 26 erläutert.

Fig. 1 zeigt einen Produktbehälter 1, bestehend aus einem Faltenbalg 2 und einem den Ein- und/ oder Auslaß bildenden Halsteil 3. Letzteres besitzt einen als Haltewulst ausgebildeten Kragen 4 und eine darunter in einer Kehlung 5 angeordnete. insbesondere als Mehrkant ausgebildete, Drehsicherung. Das Durchmesserverhältnis d/D von Halsteil 3 und Faltenbalg 4 soll zwischen 1:2 bis 1:3 liegen. Gleichzeitig soll der Außendurchmesser d des Halsteils 3 mindestens so groß sein, daß der für die Behälterherstellung, beispielsweise in Form eines extrudierten Schlauches erzeugte Vorformling im Außendurchmesser kleiner sein kann als d. Auf diese Weise wird ein sehr dünnwandiger Faltenbalg 2 erhalten, dessen Wandstärke am Umfang relativ gleichmäßig ist und im Boden 6 flexibel bleibt, während das Halsteil 3 dickwandig und stabil wird.

Eine möglichst gleichmäßige, dünnwandige Wandstärkenverteilung über den gesamten Faltenbalg 2 verleiht dem Produktbehälter 1 besondere abfüll-, verpackungs- und anwendungstechnische Vorteile. Beispielsweise, wie in Fig. 2 dargestellt, hängt sich der Produktbehälter 1 in am Kragen 4 aufgehängter Position beim Füllen durch das einströmende Produktgewicht wegeh der gleichmäßigen Dünnwandigkeit aus, und der Faltenbalg erhält ein entsprechend großes Fassungsvermögen. Das ist insbesondere beim Abfüllen von schäumenden Produkten von besonderem Vorteil, läßt hohe Abfüllgeschwindigkeit zu und erspart die bei starren Behältern erforderliche konstruktive Zugabe eines zusätzlichen Füllvolumens von ca. 10%.

Ein weiterer Vorteil, z. B. für die Lagerung leicht oxidierender Produkte, besteht darin, daß nach Beendigung des Füllvorgangs und vor dem Verschließen des Produktbehälters 1 der Faltenbalg 2 vom Boden 6 her wieder soweit angehoben werden kann, daß der Füllspiegel an oder kurz unterhalb der Oberkante des Halsteils steht und entsprechend wenig Luft in den Behälter eingeschlossen wird.

Fig. 3 zeigt den Produktbehälter 1 nach Fig. 1 in zusammengepreßtem Zustand. Das Leervolumen nimmt nur ca. 25% des Volumens des gefüllten Behälters ein; aus diesem Verhältnis werden die erheblichen Vorteile für Transport und Lagerung von Leerbehältern deutlich. In solchen zusammengepreßten Behältern kann Produkt auch in Konzentratform verpackt und erst beim Verbraucher, z.B. durch Auffüllen mit Wasser, auf die Anwendungskonzentration gebracht werden. Ein und derselbe Behälter besitzt also zugleich ein geringes Versandvolumen und (nach Verdünnung) ein großes Produktvolumen.

Fig. 4 zeigt einen ebenfalls zusammengepreßten Produktbehälter 1 nach Fig. 1, dessen Boden 6 durch Eindrücken eines Kolbens 7 zusätzlich mechanisch verformt wird. Beim Einschieben des Kolbens 7 krempeln sich die unteren Balgstücke entsprechend der Kolbenlänge um, wenn die erstrebte gleichmäßige Dünnwandigkeit des Faltenbalgs vorliegt. Mit Hilfe solcher Kolben 7 oder ähnlicher, weiter unten zugleich mit den Anwendungshilfen beschriebenen Konstruktionen, wird der Anwender in die Lage versetzt, den Produktbehälter mühelos bis auf den Rest zu entleeren. Dieser Aspekt ist von besonderer Bedeutung bei Verpackungen für hochviskose Flüssigkeiten sowie pastöser und thixotroper Produkte.

Die Fig. 5 und 6 zeigen alternative Ausführungen eines Produktbehälters 1, bei dem die Einfüllöffnung für das Produkt nicht identisch mit der Produktaustrittsöffnung ist. Hierbei besitzt der Behälter 1 ein Halsteil 3 mit Kragen 4, welches mit einer Verjüngung 8 und abzuschneidendem Nippel 9 ausgerüstet werden kann. Anstelle eines Bodens 6 wird eine Weithalsöffnung 10 vorgesehen. die beim Fertigen durch Abschneiden eines sogenannten «verlorenen Kopfes» entsteht und durch ein rechtwinklig zur Behälterlängsrichtung A liegendes, umlaufendes U-Profil 11 zu verstärken ist. Daran schließt sich ein kurzer, zylindrischer Absatz 12 an, dessen Innendurchmesser geringfügig kleiner als der Innendurchmesser des Faltenbalgs 2 ist. Mit Hilfe eines Verschlußstopfens 13. der gleichzeitig aufgrund seiner Form dieselbe Restentleerungsfunktion wie der Kolben 7 aus Fig. 4 übernehmen kann. wird der Produktbehälter 1 durch Einprellen oder Verschweißen mit der Unterseite des U-Profils 11 verschlossen.

Während das in Fig. 5 dargestellte Ausführungsbeispiel mit einer Weithalsöffnung 10 eher zum Abfüllen hochviskoser Flüssigkeiten oder pastöser Produkte geeignet ist, stellt die Alternative nach Fig. 6 eine Version für dünnflüssigere Produkte mit kleiner Einfüllöffnung 14 dar. Für den beispielsweise vorgesehenen Prellverschluß 15 wird die Stirnfläche 16 des Kolbens 7 mit einer entsprechenden Ausnehmung 17 nach Fig. 7 ausgestattet.

In Fig. 8 wird eine mit einer angeformten Applikationsspitze 18 zum punkt- oder linienförmigen Ausbringen von Produkt ausgestattete Variante des Produktbehälters 1 dargestellt. Die Dicke oder Breite des Produktstrangs kann durch Abschneiden der Applikationsspitze 18 in passender Höhe erfolgen. Die in Fig. 8 nicht gezeigte Ausbildung der Einfüllöffnung und deren Verschlußart kann beliebig entsprechend Fig. 1, 5, 6 oder 9 vorgesehen werden.

Fig. 9 zeigt einen Teil eines Produktbehälters 1 mit als Weithalsöffnung 10 ausgerüsteter kombinierter Einfüll- und Auslaßöffnung. die z. B. mit Hilfe einer kaschierten Aluminium-Folie durch Schweißen zu verschließen ist. Solche Behälter eignen sich besonders für pulvrige oder rieselfähige Produkte, z. B. Rohrreiniger. Die Faltenbalgverpackung nach Fig. 9 könnte, z.6. zusammengepreßt, mit einer Portion Rohrreinigergranulat gefüllt, bei der Anwendung auch als Pumpe benutzt werden. Gegebenenfalls wird hierbei die Dehnbarkeit und Zusammendrückbarkeit des Produktbehälters in Rohrlängsrichtung zum Pumpen von Reinigungsmittel in die verstopfte Leitung ausgenutzt; zugleich kann durch weiteres Pumpen nach Einwirken des Produktes der jeweilige Schaden ohne besondere weitere Hilfsmittel auf einfache Weise ganz behoben werden.

In Fig. 10 wird teilweise im Schnitt eine Zweikomponenten-Verpackung 19 dargestellt. Diese besteht aus einem äußeren Faltenbalg 20 mit einer Weithalsöffnung 10 und einem im wesentlichen koaxial im äußeren Faltenbalg angeordneten, inneren Faltenbalg 21. Der äußere und innere Faltenbalg 20 und 21 werden mit Hilfe einer Adapterplatte 22 miteinander, z.B. formschlüssig, verbunden. Zur völligen Restentleerung dieser Zweikomponenten-Verpackung wird ein Kolben 7 nach Fig. 11 vorgesehen, der aus einem Innenkolben 23 und einem den Innenkolben konzentrisch umgebenden Ringkolben 24, besteht. Der Höhenunterschied H zwischen den beiden Kolben 23. 24 entspricht der Längendifferenz L zwischen den Faltenbälgen 20 und 21.

In den im folgenden beschriebenen Fig. 12 bis 26 werden in erster Linie die erfindungsgemäßen Anwendungshilfen erläutert. Die wesentlichen Funktionen von Anwendungshilfen sind: die Aufnahme der forminstabilen Faltenbalgbehälter und deren Schutz beim Gebrauch; das Sicherstellen einer bequemen Anwendung, produktabhängig durch Spritzen, Gießen, Schütten bei fließfähigen oder rieselfähigen Produkten, durch Drücken oder Pressen bei thixotropen, pastösen oder hochviskosen Stoffen; das Gewährleisten einer möglichst vollständigen Restentleerung des Produktbehälters; ein individuelles oder vorgegebenes Dosieren von Produkt; und ein vorteilhaftes Aufbewahren einer angebrochenen Packung.

Die Anwendungshilfe kann aus beliebigem Material, z. B. aus Karton, Metall, Kunststoff oder aus einer Kombination solcher Materialien, bestehen. Bevorzugt wird eine zylindrische Form, ein mehreckiger, insbesondere quadratischer, Grundriß ist jedoch auch günstig.

Die Hauptbestandteile der Anwendungshilfe sind jeweils ein rohrartiger Körper, ein Kolben und ein Verschlußstück. Diese Hauptbestandteile werden produkt- und anwendungsspezifisch bei den nachfolgend beschriebenen Ausführungsbeispielen jeweils speziell ausgebildet.

Fig. 12 zeigt teilweise im Schnitt eine Anwendungshilfe 25 bestehend aus einem rohrförmigen Körper 26, einem Kolben 7 und einem Verschlußstück 27. Der rohrförmige Körper 26 besteht aus einem beispielsweise unten offenen, zylindrischen Rohrstück 28 mit einer angeformten, eine zentral angeordnete Öffnung 30 aufweisenden Stirnwand 29. Das zylindrische Rohrstück 28 besitzt zwei einander gegenüberliegende Längsschlitze 31, die bis zur Unterkante 32 reichen. Der Fig. entsprechende Kolben 7 wird über zwei angeformte, in den Längsschlitzen 31 zu führende Stege 7a mit einem äußeren Stellring 33 verbunden, derart, daß der Kolben 7 durch Vorschieben des Stellrings 33 vorwärts zu bewegen und damit der Faltenbalg 2 - mit der Folge des Produktaustritts - zusammenzudrücken ist.

Das Verschlußstück 27 wird beispielsweise als bekannter, sogenannter Doppelwandverschluß vorgesehen, der eine so große Standfläche 34 besitzt, daß die Anwendungshilfe auf dem Kopf stehend aufzubewahren ist und damit eine gute Restentleerung auch bei höher viskosen Produkten begünstigt wird.

In Fig. 13 wird eine Seitenansicht eines Ausschnitts einer Anwendungshilfe 25 dargestellt, bei der die beiden Längsschlitze 31 zusätzliche seitliche Ausnehmungen 35 aufweisen, in die durch Relativdrehung von Stellring 33 und Kolben 7 die Stege 7a einzurasten sind, so daß durch Vorschub des Kolbens 7 in Behälterlängsrichtung A von einer Ausnehmung 35 zur nächsten jeweils eine festgelegte Produktmenge dosiert auszutragen ist.

Fig. 14 und 15 zeigen in Seitenansicht und Ansicht von unten einen weiteren rohrförmigen Körper 26 einer Anwendungshilfe 25, deren Längsschlitze 31 einseitig mit einem angeformten Zahnstangenprofil 36 ausgestattet sind.

Anstelle eines äußeren Stellrings 33 nach Fig. 11 werden mit dem Kolben 7 über eine Welle 37 Zahnräder 38 sowie ein Stellrad 39 verbunden, mit deren Hilfe Produkt feineinstellbar oder kontinuierlich auszubringen ist.

Anhand von Fig. 16 bis 19 wird eine besonders wirtschaftlich herstellbare Anwendungshilfe 25 beschrieben, deren Hauptbestandteile, nämlich der Kolben 7 und ein rohrartiger Körper 40, gegenüber den vorhergehend beschriebenen Ausführungsbeispielen wesentlich verändert sind. Fig. 16 zeigt die Anwendungshilfe 25 in einer Seitenansicht. Fig. 17 zeigt die Draufsicht auf den rohrartigen Körper 40 ohne Verschlußstück 27 und Produktbehälter 1. Fig. 18 zeigt die Ansicht von unten auf den rohrartigen Körper 40 ohne Kolben 7. Fig. 19 zeigt teilweise im Schnitt den Kolben 7.

Der rohrartige Körper 40 besteht bei dieser vorteilhaften Ausgestaltung aus einer teilzylinderförmigen, etwas über die Längsrichtung A hinausgehenden Schale 41. Die beiden zangenförmig aufeinander zugerichteten, in der Zeichnung senkrechten Endkanten 42 der Schale 41 besitzen einen gegenseitigen lichten Abstand 43, der etwas kleiner ist als der doppelte Innenradius 44.

Das obere Ende der Schale 41 wird begrenzt durch eine kreisrunde Kopfplatte 45 mit mittiger, runder Durchbrechung 46 und sich daran anschließender, einseitiger Aussparung 47. Die Aussparung 47 wird so bemessen, daß eine Engstelle 48 im Bereich der Unterbrechung der Durchbrechung 46 entsteht, wobei die der Engstelle 48 entsprechende Sehne sowohl kürzer ist als der Innendurchmesser der runden Durchbrechung 46 als auch als der gegenseitige Abstand der äußeren Enden 49 der einseitigen Aussparung 47.

Das untere Ende der Schale 41 wird durch eine Bodenplatte 50 begrenzt. Diese besitzt eine zumindest daumenbreite, einseitige, in einem achsmittig gelegenen Halbkreis 52 endende Öffnung 51. Zu der Anwendungshilfe 25 nach Fig. 16 gehört ein Kolben 7 nach Fig. 19, dessen größter Aussendurchmesser geringfügig kleiner ist als der Innendurchmesser des rohrartigen Körpers 40, so daß sich der Kolben 7 durch verkantetes Einbringen in Behälterlängsrichtung A in die Schale 41 eindrükken läßt und leicht verschiebbar sowie unverlierbar darin verbleiben kann.

Der Kolben 7 nach Fig. 19 besitzt einen äußeren umlaufenden Randsteg 53, dessen Innendurcnmesser etwas größer ist als der Außendurchmesser des Produktbehälters 1. Der Boden des Kolbens 7 wird vorzugsweise durch eine nach innen gewölbte Bodenplatte 54 verschlossen. Die Wölbung gewährleistet bei Betätigen der Anwendungshilfe durch Daumendruck einen zentralen Druckansatz, so daß sich der Produktbehälter. ohne sich seitlich aus der Halbschale 41 herauszubiegen, zusammendrücken läßt.

Das Einsetzen des Produktbehälters in die Anwendungshilfe nach Fig. 16 bis 19 wird beispielsweise folgendermaßen ausgeführt:

Der verschlossene, flexible Produktbehälter 1 nach Fig. 1 wird mit dem unteren Ende zwischen den Endkanten 42 der Schale 41 eingedrückt und mit dem Boden in bzw. auf den untenliegenden Kolben 7 gesetzt. Danach wird der obere Teil des Produktbehälters 1 zwischen die Endkanten 42 der Schale 41 eingedrückt und zwar derart, daß der als Haltewulst ausgebildete Kragen 4 beim Einführen des Halsteils 3 in die Aussparung 47 über der Engstelle 48 der Durchbrechung 46 der Kopfplatte 45 positioniert wird.

Das Halsteil wird hinter der Engstelle 48 und die Faltenbalgspitzen werden hinter den Endkanten 42 derart gehalten, daß ein Herausfallen des Produktbehälters aus der Anwendungshilfe ausgeschlossen ist.

Das Betätigen der Anwendungshilfe 25 nach Fig. 16 bis 19 erfolgt - nach Abnehmen der Verschraubung - mittels Daumendrucks auf die Unterseite des Kolbens 7. Der Kolben 7 und der rohrartige Körper 40 gewährleisten bei nach oben gerichteter Öffnung der Schale 42 ein gleichmäßiges Verschieben des Faltenbalgs 2 in der Behälterlängsachse A bis zur völligen Restentleerung.

Beim proportionierten Austragen von Produkt erfolgt am Ende eines Dosiervorgangs - bedingt durch das Rückstellvermögen des Faltenbalgs - ein sauberer Produktabriß des ausgetragenen Produkts. Ein Produktnachlauf kann auf diese Weise sicher vermieden werden.

Durch zusätzliches Anbringen von Montagehilfen, z.B. Auflageleisten mit Schraubverbindung bzw. Selbstklebeband ohne eine Kombination mit einem ein Schwenken ermöglichenden Saughalter, kann die Anwendungshilfe auch über Kopf stehend oder schwenkbar als preiswerter und leicht nachzuladender Wandspender, etwa für Handwasch- oder Spülmittel. eingesetzt werden.

Anhand der Fig. 20 bis 23 werden Verwendung und Ausbildung einer Verpackung als erfindungsgemäße Anwendungshilfe beschrieben.

Die Fig. 20 und 21 stellen eine Anwendungshilfe 25 in Gestalt einer Blisterverpackung 55 dar. Letztere besteht aus einer kaschierten Pappscheibe 56 mit aufgeschweißtem Tiefziehteil 57. Das Tiefziehteil enthält eine halbschalenförmige Wanne 58 zum Aufnehmen des Produktbehälters 1 und des Kolbens 7. An der Kopfseite der Wanne 58 befindet sich eine Öffnung 59, aus der das Halsteil 3 des Produktbehälters 1 mit Verschluß herausragen kann. An die Bodenseite der Wanne 58 wird ein daumenbreiter Hohlraum 60 angeformt.

Aus der Pappscheibe 56 läßt sich ein ebenfalls daumenbreiter Streifen 61 längs Perforationslinien 62 herausreißen, so daß eine langlochartige, bis an die Unterkante des Hohlraums 60 heranreichende Öffnung 63 entsteht.

Nach Einschieben des Daumens durch die Öffnung 63 in den Hohlraum 60 läßt sich der Kolben 7 ähnlich wie im Ausführungsbeispiel nach Fig. 16 in Rohrlängsrichtung A vorschieben. Mit Hilfe des bekannten Euroloches 64 läßt sich die gleichzeitig als Verkaufsverpackung gestaltete Anwendungshilfe 25 mit Produktbehälter 1 hängend aufbewahren.

Fig. 22 und 23 stellen eine weitere Verkaufsverpackung bestehend aus einem Produktbehälter 1, einem Kolben 7 und einer äußeren Umhüllung 65 dar. Die Umhüllung 65 wird beispielsweise in Form einer langgestreckten Faltschachtel mit quadratischem Boden so ausgebildet, daß sie gleichzeitig als Anwendungshilfe einzusetzen ist. Die Umhüllung 65 besitzt an einer Längsseite einen etwa daumenbreiten Öffnungsstreifen 63, der bis in den Boden 66 der Umhüllung 65 hineinreicht, so daß der Kolben 7 problemlos mit dem Daumen zu betätigen ist.

Aus der Kopfseite 67 der Umhüllung 65 ragt im Ausführungsbeispiel mittig das Halsteil 3 des Produktbehälters 1 heraus. Es wird durch bekannte Ausführungen der Deckellaschen am Kragen 4 befestigt und gegen Verdrehung gesichert.

In den Fig. 24, 25 und 26 werden Anwendungshilfen 25 dargestellt, die für hochviskose Produkte, z.B. für Fugendichtmassen oder dergleichen, geeignet sind. Bei solchen Produkten, die häufig noch durch lange, im Produktaustrittquerschnitt enge Applikationsspitzen ausgetragen werden sollen, sind sehr hohe Drücke zum Entleeren der Verpackung erforderlich. Aus diesem Grunde setzt man bereits seit langem Anwendungshilfen ein, die z.B. durch manuelles Einschrauben einer Drehspindel, durch mechanisches Vorschieben eines Kolbens mit Hilfe einer Handpistole oder einer ähnlich funktionierenden Druckluftpistole in der sehr stabil ausgelegten, mit einem zugehörigen Kolben ausgerüsteten, teuren Verpackung, z.B. Kartuschen, einen sehr hohen Druck erzeugen. um den Kolben innerhalb der Kartusche zu bewegen.

Erfindungsgemäß werden solche Anwendungshilfen derart verbessert, daß auch preiswerte Faltenbalgbehälter einzusetzen sind. In diesem Sinne wird für alle drei bekannten oben erwähnten Systeme von Anwendungshilfen eine einzige, in Fig. 24 gezeigte, aus Kunststoff oder Metall bestehende Aufnahmehülse 68 vorgesehen, die in ihrem Innendurchmesser auf den Außendurchmesser des als Faltenbalg ausgebildeten Produktbehälters abzustimmen ist. Die Hülse 68 besitzt eine Stirnwand 69 mit einer zentralen Bohrung 70, durch die eine aufgeschraubte Applikationsspitze eines Faltenbalgbehälters herausragt. An das offene Ende der Hülse 68 werden zwei einander gegenüberliegende Nocken 71 angeformt. Die einen Bestandteil der verschiedenen, oben erwähnten Applikationshilfen bildende Hülse 68 wird mit Hilfe eines bekannten Bajonett-Verschlusses nach dem Einlegen eines Produktbehälters mit den in Fig. 25 und 26 dargestellten Anwendungshilfen verbunden.

Der wesentliche Unterschied der erfindungsgemäßen Anwendungshilfe gegenüber bekannten Geräten, z. B. für den Einsatz zum Ausbringen von Fugendichtmassen, ist der, daß der Kolben 7 zum Austragen des Produkts nicht Bestandteil jeder einzelnen Verpackung ist, sondern zur Anwendungshilfe selbst gehört. Der Kolben kann also in seinem Gegenlager außerordentlich sorgfältig geführt werden, weil die Anwendungshilfe wegen der vorgesehenen Mehrfachanwendung aus stabilem Material herzustellen ist. In Fig. 25 wird der Kolben 7 mit einer Spindel 72 verbunden, in Fig. 26 mit einer Vortriebsstange 73.

Die an bekannten Anwendungshilfen vorhandenen Befestigungs- und Einlegeelemente entfallen erfindungsgemäß und werden ersetzt durch ein mit einer Bodenplatte 74 vorgesehenes zylindrisches Verbindungsstück 75, an das bekannte Bajonett-Verschlußelemente 76 anzuformen sind.

Schließlich besteht ein wichtiger Vorteil der neuen Anwendungshilfe darin, daß durch Zuordnen einer Aufnahmehülse 68 zu den verschiedenen Ausführungen von Anwendungshilfen ein Gerät mit einem nicht produktführenden «Druckbehälter» geschaffen wird, das anwendungstechnisch den Einsatz dünnwandiger, preiswert herzustellender Produktbehälter ermöglicht.

## Patentansprüche

1. Verpackungssystem bestehend aus einem Produktbehälter (1) - insbesondere Einwegbehälter-für schütt-, fließ- oder streichfähiges Material mit im wesentlichen rohrförmiger, in Rohrlängsrichtung flexibler Wandung und aus einer zum Aufnehmen des Produktbehälters (1) ausgebildeten Anwendungshilfe (25), wobei die rohrförmige Wandung des Produktbehälters (1) als in Rohrlängsrichtung (A) zu stauchender bzw. zu dehnender Faltenbalg (2) ausgebildet ist, der Behälter (1) an einem Rohrlängsende einen Ein- und/oder Auslaßhals (3) mit umlaufend radial vorspringendem Kragen (4) sowie zwischen Kragen und Faltenbalg (2) im wesentlichen umlaufend eingezogener Kehlung (5) besitzt, die Anwendungshilfe (25) aus einem rohrförmigen Körper (26) mit einer mit einem Verschlußstück (27) abzudeckenden Deckelfläche bzw. Stirnwand (29) an einem Rohrlängsende und aus einem der Stirnwand gegenüberliegenden, in Rohrlängsrichtung (A) verschiebbar gelagerten Kolben (7) besteht, die Stirnwand (29) eine zentrale Durchbrechung (30) eines lichten Durchmessers zwischen dem Durchmesser der Kehlung (5) und demjenigen des Kragens (4) besitzt und dem der Stirnwand (29) gegenüberliegenden Boden (6) des Faltenbalgs (2) am rohrförmigen Körper (26) eine Einrichtung (33, 34, 51, 60, 63) zum Vorbringen des Kolbens (7) in Rohrlängsrichtung (A) zugeordnet ist, dadurch gekennzeichnet, daß der Behälter (1) aus einem Vorformling, insbesondere in Form eines extrudierten Schlauches, mit einem Außendurchmesser höchstens so groß wie der Außendurchmesser (d) des Halsteiles (3) des Produktbehälters (1) hergestellt ist, das Durchmesserverhältnis des Außendurchmessers (d) des Halsteiles (3) zum Außendurchmesser (D) des aus dem Vorformling geformten, in verschiedenen Radialebenen unabhängig vom Durchmesser- abgesehen vom Halsteil (3) - überall eine im wesentlichen gleiche Wandstärke aufweisenden Faltenbalges (2) aber einen Wert zwischen 1:2 und 1:3 aufweist und in der Kehlung (5) zwischen Kragen (4) und Faltenbalg (2) eine Drehsicherung, insbesondere in Form eines Mehrkants, angeformt ist sowie der dem Auslaßhals (3) gegenüberliegende Boden (6) des Produktbehälters (1) als Anlagefläche zum Anpressen des in der zugehörigen Anwendungshilfe verschiebbaren Kolbens (7) ausgebildet und durch Einkrempeln der unteren Balgstücke der Form des Kolbens (7) entsprechend gewölbt ist.

2. Verpackungssystem nach Anspruch 1, dadurch gekennzeichnet, daß der Boden (6) des Faltenbalges (2) als Einfüllöffnung, insbesondere als vorzugsweise durch einen Verschlußstopfen (13), Einprell- oder Schweißverschluß zu verschließende Weithalsöffnung (10), ausgebildet ist.

3. Verpackungssystem nach Anspruch 2, dadurch gekennzeichnet, daß die der am Boden (6) befindlichen Einfüllöffnung (10) gegenüberliegende Produktaustrittsseite mit einem abzuschneidenden Nippel (9) ausgerüstet ist.

4. Verpackungssystem nach Anspruch 2, dadurch gekennzeichnet, daß die Weithalsöffnung (10) durch ein rechtwinklig zur Rohrlängsachse (A) liegendes, umlaufendes U-Profil (11) gebildet ist.

5. Verpackungssystem nach einem der vorangehenden Ansprüche, dadurch gekennzeichnet, daß die Stirnfläche (16) des mit der Anwendungshilfe gekoppelten Kolbens (7) der Form der Außenseite des Bodens des Produktbehälters angepaßt ist.

6. Verpackungssystem nach einem der vorangehenden Ansprüche, dadurch gekennzeichnet, daß der Produktbehälter als ZweikomponentenVerpackung ausgebildet ist und aus einem äußeren Faltenbalg (20). vorzugsweise einer Weithalsauslaßöffnung (20a) und einem vom äußeren Faltenbalg zylinderartig umfaßten inneren Faltenbalg (21) besteht, wobei die beiden Faltenbalgbehälter (20, 21) an der Produktauslaßseite mit Hilfe einer Adapterplatte (22) miteinander verbunden sind der der Zweikomponentenverpackung zugeordnete Kolben (7) der Anwendungshilfe aus einem dem inneren Faltenbalg (21) zugeordneten Innenkolben (23) und einem dem äußeren Faltenbalg (20) zugeordneten Ringkolben (24) besteht und die Länge von Innenkolben (23) und Ringkolben (24) der Längendifferenz zwischen innerem Faltenbalg (21) und äußerem Faltenbalg (20) angepaßt ist.

7. Verpackungssystem nach einem der Ansprüche 1 bis 6 für hochviskose Produkte, zum Beispiel Fugendichtmassen oder dergleichen, dadurch gekennzeichnet, daß die Anwendungshilfe (25) aus einer aus Kunststoff oder Metall hergestellten. formstabilen Aufnahmehülse (68) mit einem auf den Außendurchmesser des Produktbehälters (1) abgestimmten Innendurchmesser und mit einer eine zentrale Bohrung (70) für den Produktauslaß des Produktbehälters (1) aufweisenden Stirnwand (69) sowie mit Mitteln (71) zum Ankoppeln eines Kolbens (7) an das der Stirnwand gegenüberliegende Längsende besteht und der auf das untere Ende der Aufnahmehülse (68) aufzusetzende Kolben (7) mit Hilfe einer Spindel (72) oder Vortriebsstange (73) in einer kraft- oder formschlüssig auf das untere Ende der Aufnahmehülse aufzusetzenden Bodenplatte (74) gelagert ist.

8. Verpackungssystem nach einem oder mehreren der vorangehenden Ansprüche 1 bis 6, dadurch gekennzeichnet, daß der rohrförmige Körper (26) der Anwendungshilfe (25) aus einem im wesentlichen zylindrischen Rohrstück (28) mit einer der Produktauslaßseite des Produktbehälters (1) zugeordneten, eine zentrale Öffnung aufweisenden Stirnwand (29) besteht und mindestens einen in Zylinderachsrichtung (A) von der der Stirnwand (29) gegenüberliegenden Unterkante (32) ausgehenden Längsschlitz (31, 51, 61, 63) besitzt.

9. Verpackungssystem nach Anspruch 8, dadurch gekennzeichnet, daß zwei einander gegenüberliegende Längsschlitze (31) ausgebildet sind. daß der in der Anwendungshilfe (25) verschiebbare Kolben (7) zwei in den Längsschlitzen (31) zu führende, angeformte, insbesondere mit einem außerhalb des rohrförmigen Körpers (26) befindlichen Stellring (33) verbundene, Stege (7a) besitzt und die Längsschlitze (31) seitliche Ausnehmungen (35) als Rastnuten für die Stege (7a) aufweisen.

10. Verpackungssystem nach Anspruch 8, dadurch gekennzeichnet, daß zwei einander gegenüberliegende Längsschlitze (31) mit einseitig angeformtem Zahnstangenprofil (36) ausgebildet sind und daß der Kolben (7) eine drehbare Welle (37) mit in das Zahnstangenprofil (36) eingreifenden Zahnrädern (38), insbesondere mit einem Stellrad (39), aufweist.

11. Verpackungssystem nach Anspruch 8, dadurch gekennzeichnet, daß der rohrförmige Körper (40) eine einzige durchgehende Öffnung zwischen den Endkanten (42) mit einer lichten Weite (43) nahe dem doppelten Innenradius (44) besitzt.

12. Verpackungssystem nach Anspruch 11, dadurch gekennzeichnet, daß das der Produktauslaßseite des Produktbehälters (1) zuzuordnende Ende des rohrförmigen Körpers (40) eine im wesentlichen kreisrunde Kopfplatte (45) mit mittig liegender, runder Durchbrechung (46) und sich daran anschließender, einseitiger, zu dem Längsschlitz führender und sich nach dorthin erweiternder Aussparung (47) besitzt, wobei die engste Stelle (48) der Aussparung (47) maßlich kleiner ist als der Innendurchmesser (I) der Durchbrechung.

13. Verpackungssystem nach Anspruch 12, dadurch gekennzeichnet, daß das der Kopfplatte (45) gegenüberliegende Längsende des rohrförmigen, längsgeschlitzten Körpers (40) eine Bodenplatte (50) mit einseitiger, zumindest daumenbreiter, in einem zentral gelegenen Halbkreis (52) endender Öffnung (51) besitzt.

14. Verpackungssystem nach einem oder mehreren der Ansprüche 11 bis 13. dadurch gekennzeichnet, daß der größte Außendurchmesser des zur Anwendungshilfe (25) gehörigen Kolbens (7) relativ zum Innendurchmesser des rohrförmigen Körpers (40) im Hinblick auf die Möglichkeit eines verkanteten Einbringens in den rohrförmigen Körper (40) bei leichter Verschiebbarkeit sowie unverlierbarer Lagerung des Kolbens (7) ausge-' wählt ist.

15. Verpackungssystem nach Anspruch 14, dadurch gekennzeichnet, daß der Kolben (7) einen äußeren umlaufenden Randsteg (53) mit den Außendurchmesser des Faltenbalgs (2) etwas übersteigendem Innendurchmesser besitzt.

16. Verpackungssystem nach Anspruch 14 oder 15, dadurch gekennzeichnet, daß der der Stirnfläche des Kolbens (7) gegenüberliegende Boden (54) nach innen gewölbt ist.

17. Verpackungssystem nach einem der vorangehenden Ansprüche. dadurch gekennzeichnet, daß die Anwendungshilfe (25) die Gestalt einer Verkaufsverpackung, insbesondere einer Blisterverpackung (55) oder einer Faltschachtel (65), besitzt.

18. Verpackungssystem nach Anspruch 17, dadurch gekennzeichnet. daß bei aus einem Tiefziehteil (57) und einer Pappscheibe (56) oder dergleichen bestehender Blisterverpackung (55) das Tiefziehteil (57) in Form einer halbschalenförmigen Wanne (58) den den Faltenbalg (2) aufnehmenden rohrförmigen Körper (26) der Anwendungshilfe (25) sowie zugleich die Führung des zugehörigen Kolbens (7) bildet.

19. Verpackungssystem nach Anspruch 18, dadurch gekennzeichnet, daß an die dem Kolben (7) benachbarte Bodenseite der Wanne ein etwa daumenbreiter Hohlraum (60) angeformt ist und daß die Rückseite der Blisterverpackung Perforationen (62) oder dergleichen zum Herausreißen eines etwa daumenbreiten, langlochartigen, bis an die Unterkante des Hohlraums (60) heranreichenden Streifens aufweist.

20. Verpackungssystem nach Anspruch 19, dadurch gekennzeichnet, daß bei Ausbildung der Anwendungshilfe (25) als Faltschachtel (65) diese Umhüllung an einer Längsseite eine daumenbreite, sich bis in den Boden (66) der Umhüllung erstreckende, schlitzartige Öffnung (63) besitzt.

## Claims

1. Packaging system consisting of a product container (1), in particular a disposable container. for pourable, flowable or brushable material with a substantially tubular wall which is flexible in longitudinal direction and of an applicator (25) constructed for the reception of the product container (1), wherein the tubular wall of the product container (1) is constructed as bellows (2) to be squashed or extended in longitudinal direction (A) of the tube, the container (1) at one longitudinal end of the tube possesses an inlet and/or outlet neck (3) with an encircling. radially projecting collar (4) as well as with a fillet (5) drawn in substantially encirclingly, the applicator (25) consists of a tubular body (26) with a lid area or end wall (29), which is to be covered by a closure member (27). at one longitudinal tube end and of a piston (7). which lies opposite the end wall and is borne to be displaceable in longitudinal direction (A) of the tube, the end wall (29) possesses a central passage (30) of a clear diameter between the diameter of the fillet (5) and that of the collar (4) and an equipment (33, 34, 51, 60. 63) for the advancing of the piston (7) in longitudinal direction (A) of the tube is associated at the tubular body (26) with the base (6), lying opposite the end wall (29), of the bellows (2), characterised thereby, that the container (1) is made of a preformed blank, in particular in the form of an extruded hose, with an external diameter at most as great as the external diameter (d) of the neck part (3) of the product container (1), the diameter ratio of the external diameter (d) of the neck part (3) to the external diameter (D) of the bellows (2), which is shaped from the preformed blank. and everywhere-apart from the neck part (3) - displays a substantially equal wall thickness independently of the diameter in different radial planes, however displays a value between 1:2 and 1:3 and a protection against rotation, in particular in the shape of a multisided member, is shaped on in the fillet (5) between collar (4) and bellows (2) as well as the base (6), lying opposite the outlet neck (3), of the product container (1), is constructed as contact area for pressing against the piston displaceable in the associated applicator and is curved in correspondence with the shape of the piston (7) through rolling-in of the lower bellows members.

2. Packaging system according to claim 1, characterised thereby, that the base (6) of the bellows (2) is constructed as filling opening, in particular as a wide neck opening (10) to be closed preferably by a closure plug (13), a snap-in closure of a welded closure.

3. Packaging system according to claim 2, characterised thereby, that the product exit side, which lies opposite the filling opening (10) situated at the base (6). is equipped with a nipple (9) to be cutoff.

4. Packaging system according to claim 2, characterised thereby, that the wide neck opening (10) is formed by an encircling profile (11) lying at right angles to the longitudinal axis (A) of the tube.

5. Packaging according to one of the preceding claims, characterised thereby, that the end face (16) of the piston (7) coupled with the applicator is matched to the shape of the outside of the base of the product container.

6. Packaging according to one of the preceding claims, characterised thereby, that the product container is constructed as two-component package and consists of an outer bellows (20), preferably a wide neck opening (20a), and an inner bellows (21) encompassed in the manner of a cylinder by the outer bellows (20), wherein both the bellows containers (20, 21) are each connected with the other at the product outlet side with the aid of an adapter plate (22), the piston (7), associated with the two-component package, of the applicator consists of an inner piston (23) associated with the inner bellows (21) and an annular piston (24) associated with the outer bellows (20) and the lengths of the inner piston (23) and the annular piston (24) are matched to the length difference between the inner bellows (21) and the outer bellows (20).

7. Packaging system according to one of the claims 1 to 6 for highly viscous products, for example joint-sealing masses or the like, characterised thereby, that the applicator (25) consists of a receiving sleeve (68), which is of stable shape and made of synthetic material or metal, with an internal diameter matched to the external diameter of the product container (1) and with an end wall (69) displaying a central bore (70) for the product outlet of the product container (1) as well as with means (71) for the coupling of a piston (7) to the longitudinal end lying opposite the end wall and the piston (7) to be placed on the lower end of the receiving sleeve (68) is borne with the aid of a spindle (72) or an advancing rod (73) in a base plate (74) to be placed force-lockingly or shape-lockingly onto the lower end of the receiving sleeve.

8. Packaging system according to one or more of the preceding claims 1 to 6, characterised thereby, that the tubular body (26) of the applicator (25) consists of a substantially tube member (28) with an end wall (29), which is associated with the product outlet side of the product container (1) and displays a central opening, and possesses at least one longitudinal slot (31, 51, 61, 63) starting out in axial direction (A) of the cylinder from the lower edge (32) lying opposite the end wall (29).

9. Packaging system according to claim 8, characterised thereby, that two mutually opposite longitudinal slots (31) are formed, that the piston displaceable in the applicator (25) possesses two shaped-on webs (7a) to be guided in the longitudinal slots (31) and in particular connected with a setting ring (33) disposed outside the tubular body (26) and the longitudinal slots (31) display lateral recesses (35) as detent grooves for the webs (7a).

10. Packaging system according to claim 8. characterised thereby, that two mutually opposite longitudinal slots (31) are formed with a toothed rack profile (36) shaped on at one side and that the piston (7) displays a rotatable shaft (37). with toothed wheels (38), in particular with a setting wheel (39), engaging into the toothed rack profile (36).

11. Packaging system according to claim 8. characterised thereby, that the tubular body (40) possesses a single continuous opening between the end edges (42) with a clear width (43) nearly equal to twice the internal radius (44).

12. Packaging system according to claim 11. characterised thereby, that that end of the tubular body (40), which is to be associated with the product outlet side of the product container (1). possesses a substantially circularly round head plate (45) with centrally lying round passage (46) and a one-sided recess (47) adjoining thereat, which leads to the longitudinal slot and enlarges theretowards, wherein the narrowest place (48) of the recess (47) is measurably smaller than the internal diameter (I) of the passage.

13. Packaging system according to claim 12, characterised thereby, that that longitudinal end of the tubular, longitudinally slotted body (40), which lies opposite the head plate (45), possesses a base plate (50) with one-sided opening (51) at least of the width of a thumb and ending in a centrally situated semicircle (52).

14. Packaging system according to one or more of the claims 11 to 13, characterised thereby, that the greatest external diameter of the piston (7) belonging to the applicator (25) is chosen relative to the internal diameter of the tubular body (40) with the view to the possibility of a canted introduction into the tubular body (40) with easy displaceability as well as captive bearing of the piston (7).

15. Packaging system according to claim 14. characterised thereby, that the piston (7) possesses an outer encircling rim web (53) with an internal diameter somewhat in excess of the external diameter of the bellows (2).

16. Packaging system according to claim 14 or 15, characterised thereby, that the base (54) lying opposite the end face of the piston (7) is bowed inwardly.

17. Packaging according to one of the preceding claims, characterised thereby, that the applicator (25) has the structure of a retail package, in particular of a blister package (55) or of a collapsible box (65).

18. Packaging system according to claim 17, characterised thereby, that in the case of a blister package (55) consisting of a deep-drawn part (57) and a cardboard disc (56) or the like, the deep-drawn part (57) in the shape of a half-shell-shaped trough (58) forms the tubular body (26), receiving the bellows (2), of the applicator (25) as well as the guide of the associated piston (7) at the same time.

19. Packaging system according to claim 18, characterised thereby, that a hollow space (60) of about the width of a thumb is shaped on at that base side of the trough, which is adjacent the piston (7), and that the rear side of the blister package displays perforations (62) or the like for the tearing-out of a strip which is of about the width of a thumb and in the manner of an elongate hole reaches to the lower edge of the hollow space (60).

20. Packaging system according to claim 19, characterised thereby, that in the case of construction of the applicator (25) as collapsible box (65), this wrapping at one longitudinal side possesses a slotlike opening (63) of the width of a thumb and extending into the base (66) of the wrapping.

## Revendications

1. Système d'emballage se composant d'un récipient à produit (1), sous forme de tube, constituant plus particulièrement un emballage perdu pour des produits que l'on est susceptible de verser, de faire couler ou d'appliquer, ayant pour caractéristique essentielle une paroi tubulaire souple dans le sens de la longueur du tube, et d'un emballage accessoire (25) conçu pour recevoir le récipient à produit (1); la paroi tubulaire du récipient (1) se présentant, dans ce système, sous la forme d'un soufflet (2) que l'on peut comprimer et relacher dans le sens de sa longueur (A), et ce récipient (1) comportant, à l'une des extrémités longitudinales du tube, un col (3) d'admission et/ ou d'évacuation avec une collerette (4) en saillie épousant le pourtour du col, ainsi qu'une gorge (5) circulaire située entre la collerette et le soufflet (2) et ayant pour caractéristique essentielle d'être dégagée; l'emballage accessoire (25) se compose d'un corps tubulaire (26), ayant un couvercle ou paroi frontale (29) devant être recouvert d'un capuchon (27) à l'une des extrémités du tube, et d'un piston (7), situé à l'opposé de la paroi frontale qui se déplace dans le sens de la longueur (A) du tube; la paroi frontale (29) comportant une découpe (30), centrale, dont le diamètre intérieur se situe entre le diamètre de la gorge (5) et celui de la collerette (4) et un dispositif (33, 34, 51, 60, 63), destiné au déplacement du piston (7) dans le sens de la longueur (A) du tube, étant installé sur le corps tubulaire (26), à la base (6) du soufflet (2) situé à l'opposé de la paroi frontale (29); ce système d'emballage étant caractéristé par le fait que le récipient (1) est conçu sous la forme d'une préforme, ayant plus particulièrement l'aspect d'un tuyau souple extrudé, dont le diamètre externe maximum est plus grand que le diamètre externe (d) de son élément de col (3), le rapport entre le diamètre externe (d) de cet élément de col (3) et le diamètre externe (D) du soufflet (2), constitué par la préforme, dont l'épaisseur de paroi a pour caractéristique essentielle d'être la même sur toute la hauteur du soufflet, indépendamment du diamètre sur divers plans radiaux et abstraction faite de l'élément de col (3), se situant à une valeur comprise entre 1:2 et 1:3: qu'une sécurité. empêchant la rotation et se présentant plus particulièrement sous la forme d'un polygone, se trouve située dans la gorge (5), entre la collerette (4) et le soufflet (2); et que la base (6) du récipient à produit (1), située à l'opposé du col d'évacuation (3) est conçue sous forme de face de départ, destinée à subir la poussée du piston (7) déplaçable dans l'emballage accessoire dont il fait partie. cette base (6) étant incurvée par le repliement des éléments inférieurs du soufflet correspondant à la forme du piston (7).

2. Système d'emballage selon la revendication 1, caractérisé par le fait que la base (6) du soufflet (2) se présente sous la forme d'une ouverture de remplissage, plus particulièrement et de préférence, sous la forme d'une ouverture à large col (10) à obturer à l'aide d'un bouchon (13), d'une bonde ou d'un obturateur à souder.

3. Système d'emballage selon la revendication 2, caractérisé par le fait que la face d'évacuation du produit, située à l'opposé de l'ouverture de remplissage (10) de la base (6), est pourvue d'un mamelon (9) à sectionner.

4. Système d'emballage selon la revendication 2, caractérisé par le fait que l'ouverture de remplissage à large col (10) est constituée par un profilé en U (11) sur son pourtour, situé perpendiculairement par rapport à l'axe longitudinal (A) du tube.

5. Système d'emballage selon l'une quelconque des revendications 1 à 4, caractérisé par le fait que la face frontale (16) du piston (7) relié à l'emballage accessoire est adaptée à la forme de la face externe de la base (6) du récipient à produit.

6. Système d'emballage selon l'une quelconque des revendications 1 à 5, caractérisé par le fait que le récipient à produit se présente sous la forme d'un emballage à deux composants qui comporte un soufflet (20) externe, une ouverture d'évacuation à large col (20a) de préférence, et un soufflet interne (21) entouré par le soufflet externe cylindrique, les deux récipients à soufflet (20. 21) étant reliés ensemble sur la face d'évacuation du produit à l'aide d'une plaque d'adaptation (22); et que le piston (7) de l'emballage accessoire affecté à l'emballage à deux composants est constitué d'un piston interne (23) affecté au soufflet interne (21) et d'un piston annulaire (24) affecté au soufflet externe (20), la longueur du piston interne (23) et celle du piston annulaire (24) étant adaptées à la différence de longueur existant entre le soufflet interne (21) et le soufflet externe (20).

7. Système d'emballage selon l'une quelconque des revendications 1 à 6, pour produits à forte viscosité, par exemple des pâtes d'étanchéité pour joints ou produits similaires, caractérisé par le fait que l'emballage accessoire (25) se compose d'un manchon d'admission (68) indéformable, en matière synthétique ou métallique, ayant un diamètre interne déterminé en fonction du diamètre externe du récipient à produit (1) et un paroi frontale (69) dotée d'une perforation centrale (70) pour l'évacuation du produit hors du récipient (1); ce manchon (68) étant également pourvu d'éléments (71) permettant de raccorder le piston (7) à son extrémité longitudinale située à l'opposé de sa paroi frontale; et le piston (7) devant être monté sur l'extrémité inférieure du manchon d'admission (68), étant installé dans une plaque de base (74) et engagé à force ou mécaniquement à l'aide d'une broche (72) ou d'une tige de poussée (73) dans cette extrémité inférieure du manchon.

8. Système d'emballage selon l'une quelconque - des revendications 1 à 6, caractérisé par le fait que le corps tubulaire (26) de l'emballage accessoire (25) se compose d'un morceau de tube (28) essentiellement cylindrique ayant une paroi frontale (29) comportant une ouverture centrale, correspondant au côté d'évacuation du produit hors du conteneur (1), ce corps tubulaire comportant au moins une fente oblongue (31, 51, 61, 63) partant de son bord inférieur (32) opposé à la paroi frontale (29), et dans son sens longitudinal (A).

9. Système d'emballage selon la revendication 8. caractérisé par le fait que deux fentes oblongues (31) sont prévues situées en vis-à-vis, que le piston (7) déplaçable dans l'emballage accessoire (25) comporte une entretoise (7a) qui est reliée à chacune de ses extrémités à une bague d'arrêt (33). située à l'extérieur du corps tubulaire (26), et qui est engagée dans les fentes oblongues (31); ces dernières étant pourvues d'encoches latérales (35) dans lesquels l'entretoise (7a) vient s'encliqueter.

10. Système d'emballage selon la revendication 8. caractérisé par le fait que deux fentes oblongues (31) sont prévues situées en vis-à-vis avec un profilé (36) en forme de crémaillère disposé d'un seul côté, et que le piston (7) est pourvu d'un arbre rotatif (37) portant deux pignons dentés (38) qui s'engrènent dans le profilé à crémaillère (36), ainsi qu'en particulier une roue de positionnement (39).

11. Système d'emballage selon la revendication 8, caractérisé par le fait que le corps tubulaire (40) comporte une ouverture transversante unique ayant, entre ses bords extrêmes (42), un écartement (43) qui mesure presque le double de son rayon interne (44).

12. Système d'emballage selon la revendication 11, caractérisé par le fait que l'extrémité du corps tubulaire (40), qui doit correspondre au côté d'évacuation du produit du récipient (1), est pourvu d'une plaque de recouvrement (45), essentiellement circulaire, comportant une découpe arrondie (46) en son milieu et, reliée à cette découpe, une encoche (47), d'un seul côté, correspondant à la fente oblongue, puis s'élargissant à partir de cet endroit; la dimension de l'endroit le plus étroit (48) de l'encoche (47) étant inférieure à celle du diamètre interne (I) de la découpe.

13. Système d'emballage selon la revendication 12, caractérisé par le fait que l'extrémité longitudinale du corps tubulaire (40), fendu sur sa longueur. située à l'opposé de la plaque de recouvrement (45). comporte une plaque de base (50) pourvue, d'un seul côté, d'une ouverture (51) ayant au moins la largeur d'un pouce et se terminant au centre par un demi-cercle (52).

14. Système d'emballage selon l'une quelconque des revendications 11 à 13, caractérisé par le fait que le plus grand diamètre externe du piston (7), faisant partie de l'emballage accessoire (25). est choisi en fonction du diamètre interne du corps tubulaire (40), en tenant compte de la possibilité d'une introduction en oblique dans le corps tubulaire (40) permettant une bonne mobilité mais rendant le piston (7) imperdable.

15. Système d'emballage selon la revendication 14, caractérisé par le fait que le piston (7) a un profil (53) externe circulaire dont le diamètre interne est légèrement supérieur à celui du diamètre externe du soufflet (2).

16. Système d'emballage selon l'une ou l'autre des revendications 14 ou 15, caractérisé par le fait que la base (54), située à l'opposé de la paroi frontale du piston (7), est bombée vers l'intérieur.

17. Système d'emballage selon l'une quelconque des revendications 1 à 16, caractérisé par le fait que l'emballage accessoire (25) a l'aspect d'un emballage conçu pour la vente et, plus particulièrement, d'un emballage thermoformé (55) ou d'une boîte pliante (65).

18. Système d'emballage selon la revendication 17, caractérisé par le fait qu'en cas d'emballage thermoformé (55), consistant en une partie thermoformée (57) et un support en carton (56) ou des éléments similaires, la partie thermoformée (57) se présente en demi-coque (58) et constitue à la fois le corps tubulaire (26) de l'emballage accessoire (25), dans lequel se trouve le soufflet (2). et le guide du piston (7) faisant partie de l'emballage accessoire.

19. Système d'emballage selon la revendication 18, caractérisé par le fait qu'une espace creux (60), ayant à peu près la largeur d'un pouce, est ménagé sur la face de la base de la demi-coque contiguë au piston (7), et que la face arrière de l'emballage thermoformé comporte des perforations (62), ou des entailles similaires, permettant de déchirer une bande pour former une fente oblongue (63), de la largeur d'un pouce, qui va jusqu'au bord inférieur de l'espace vide (60).

20. Système d'emballage selon la revendication 19, caractérisé par le fait que, dans le cas où l'emballage accessoire (25) se présente sous la forme d'une boîte pliante (65), cet emballage comporte, sur un de ses côtés longitudinaux, une ouverture en forme de fente (63), de la largeur d'un pouce, pratiquée jusqu'à sa base (66).
